# EUROPÄISCHE PATENTANMELDUNG

(11) **EP 4 640 574 A1**
(43) Veröffentlichungstag der Anmeldung: **29.10.2025**
(21) Anmeldenummer: 24171626.5
(22) Anmeldetag: 22.04.2024
(51) Int. Cl.: B65D 6/18, B65D 6/34

(54) **KLAPPBEHÄLTER MIT UMLAUFENDEM BODENRAND**

(71) Anmelder: Schoeller Allibert GmbH, 19057 Schwerin (DE)
(72) Erfinder: BERLING, Michael, 81477 München (DE); KELLERER, Richard, 85622 Feldkirchen (DE)
(74) Vertreter: Winter, Brandl - Partnerschaft mbB

(57) **Zusammenfassung**

Die Offenbarung betrifft einen Klappbehälter (2) mit einer Bodenplatte (4), an der Bodenplatte (4) schwenkbeweglich angelenkten Seitenwänden (6, 8) und einem Entriegelungsbügel (12), welcher an wenigstens einer Seitenwand (6) angeordnet ist, um bei einer Bewegung in einer Höhenrichtung des Klappbehälters (2) über eine obere Kante der Seitenwand (6) hinaus eine Verriegelung zweier Seitenwände (6, 8) in einer aufgerichteten Nutzstellung zu lösen, um so die Seitenwände (6, 8) in eine eingeklappte Transportstellung verschwenken zu können, wobei die Bodenplatte (4) einen geschlossenen, vollständig umlaufenden und konstant hohen Bodenrand (16) aufweist und sich die Seitenwände (6, 8) in der eingeklappten Transportstellung vollständig innerhalb und vollständig unterhalb des Bodenrands (16) befinden.

## Beschreibung

### Technisches Gebiet

Die Offenbarung betrifft einen faltbaren Klappbehälter mit einer Bodenplatte, an der Bodenplatte schwenkbeweglich angelenkten Seitenwänden und einem Entriegelungsbügel, welcher an wenigstens einer Seitenwand angeordnet ist, um bei einer Bewegung in einer Höhenrichtung des Klappbehälters über eine obere Kante der Seitenwand hinaus eine Verriegelung zweier Seitenwände in einer aufgerichteten Nutzstellung zu lösen, um so die Seitenwände in eine eingeklappte Transportstellung verschwenken zu können.

### Hintergrund der Offenbarung

Im Stand der Technik sind faltbare Klappbehälter / Kisten / Steigen zum Transport von Waren oder Gütern bekannt. Herkömmlicherweise weisen diese Kisten einen Boden und mehrere faltbare oder klappbare Seitenwände auf, welche zwischen der aufgeklappten Nutzstellung und der eingeklappten Transportstellung verschwenkt werden können.

In der Nutzstellung können mit den Klappbehältern Güter, beispielsweise Früchte oder Gemüse, von einem Erzeuger zu einem Abnehmer transportiert werden. Für ein komfortables Beladen der Klappbehälter und eine gründliche Reinigung ist es von Vorteil, wenn die Seitenwände in der aufgeklappten Nutzstellung gehalten werden. Hierfür sind aus dem Stand der Technik Verriegelungsmechanismen für die Seitenwände bekannt. So beschreibt beispielsweise EP 2 431 287 A1 einen Klappbehälter mit einem Verriegelungsmechanismus, welcher ein Verrasten zweier Seitenwände bewirkt und welcher mittels eines Entriegelungsbügels gelöst werden kann. Dabei ist der Entriegelungsbügel so an dem Klappbehälter aufgenommen, dass er sich in einer Höhenrichtung des Klappbehälters bewegen kann und die Verriegelung löst, wenn ein Anwender den Entriegelungsbügel über eine obere Kante des Klappbehälters bewegt.

Für eine erneute Nutzung müssen die Klappbehälter nach Entladen beim Abnehmer wieder zum Erzeuger zurücktransportiert werden. Dabei ist es entscheidend, dass die Klappbehälter in der eingeklappten Transportstellung ein möglichst geringes Volumen einnehmen, da somit möglichst viele Klappbehälter mit einem Rücktransport transportiert werden können.

Da die Klappbehälter üblicherweise mehrmals verwendet werden, müssen sie ferner eine ausreichende Stabilität haben. Um ein Knicken der Seitenwände in der aufgeklappten Nutzstellung, beispielsweise beim Stapeln mehrerer gefüllter Klappbehälter, zu vermeiden, sind Versteifungen an den Seitenwänden bekannt. In WO 2010 / 119 068 A1 ist beispielsweise eine faltbare Kiste mit faltbaren Seitenwänden gezeigt, bei welcher die Seitenwände sphärische, konvexe Wandbereiche und sich zwischen diesen Wandbereichen erstreckende Stege und Rippen aufweisen.

Solche Versteifungen sorgen zwar für eine verbesserte Stabilität in der aufgeklappten Nutzstellung. In der eingeklappten Transportstellung besteht jedoch weiterhin das Problem, dass die Klappbehälter aufgrund ihres minimierten Volumens und der damit einhergehenden geringen Verwindungssteifigkeit beschädigt werden können.

### Zusammenfassung der Offenbarung

Ausgehend von diesem Stand der Technik liegt der vorliegenden Offenbarung die Aufgabe zugrunde, die Nachteile aus dem Stand der Technik zu beheben oder wenigstens zu mindern und insbesondere einen verbesserten Klappbehälter bereitzustellen, welcher ein möglichst geringes bzw. minimiertes Volumen in der eingeklappten Transportstellung bei ausreichender Stabilität in allen Stellungen gewährleistet.

Die Aufgaben und Ziele werden hinsichtlich eines gattungsgemäßen Klappbehälters offenbarungsgemäß durch den Gegenstand des Anspruchs 1 gelöst.

Der Klappbehälter ist demgemäß offenbarungsgemäß konfiguriert, dass die Bodenplatte einen geschlossenen, vollständig umlaufenden und konstant hohen Bodenrand aufweist und sich die Seitenwände (mitsamt dem Entriegelungsbügel) in der eingeklappten Transportstellung vollständig innerhalb und vollständig unterhalb des Bodenrands befinden.

D.h. offenbarungsgemäß weist die Bodenplatte des Klappbehälters den Bodenrand auf, welcher über den gesamten Umfang der Bodenplatte ausgebildet ist. Dabei ist der Bodenrand geschlossen, d.h. ohne Öffnungen oder Durchbrüche, ausgebildet. Ferner hat der Bodenrand über den gesamten Umfang der Bodenplatte eine konstante Höhe, so dass keine Absenkungen oder Hinterschnitte bzw. keine Erhöhungen oder Vorsprünge an dem Bodenrand ausgeformt sind. Anders ausgedrückt hat eine obere, von der Bodenplatte abgewandte, Kante des Bodenrands von einer unteren Kante des Bodenrands im Wesentlichen einen gleichen Abstand. Ein so ausgestalteter Bodenrand trägt zu einer Erhöhung der Verwindungssteifigkeit des Klappbehälters in der eingeklappten Transportstellung bei. Ein vollständig umlaufender Rand, d.h. ein Rand ohne Unterbrechung und ohne abrupten Höhenunterschiede oder - sprünge, bewirkt, dass der Boden bei einer Torsionsbelastung dieser widersteht und an keiner Stelle einknickt.

Die Höhe des Bodenrands ist dabei offenbarungsgemäß so gewählt, dass die Seitenwände mitsamt dem Entriegelungsbügel in der eingeklappten Transportstellung nicht über die Bodenplatte bzw. den Bodenrand hinausragen. D.h. die Abmessungen des Klappbehälters in der eingeklappten Transportstellung werden ausschließlich durch die Bodenplatte und den Bodenrand definiert.

Vorteilhafte Ausführungsformen sind in den Unteransprüchen beansprucht und werden nachfolgend erläutert.

Offenbarungsgemäß können vorzugsweise eine erste Schwenkachse, um welche die wenigstens eine erste Seitenwand relativ zu der Bodenplatte verschwenkbar ist, und eine zweite Schwenkachse, um welche die wenigstens eine zweite Seitenwand relativ zu der Bodenplatte verschwenkbar ist, in der Höhenrichtung des Klappbehälters voneinander beabstandet sein. D.h. die Schwenkachsen, um welche die ersten und zweiten Seitenwände verschwenkt werden können, sind in der Höhenrichtung des Klappbehälters auf unterschiedlichen Niveaus ausgebildet, so dass die ersten und zweiten Seitenwände plan übereinander geklappt werden können und so der Klappbehälter in der eingeklappten Transportstellung besonders flach ausgebildet werden kann. Anders ausgedrückt, kann das Volumen des Klappbehälters in der eingeklappten Transportstellung weiter reduziert werden. Dabei kann es besonders zweckmäßig sein, wenn die erste Schwenkachse in der Höhenrichtung des Klappbehälters unterhalb der zweiten Schwenkachse angeordnet ist.

In einer bevorzugten Variante kann wenigstens eine erste Seitenwand unmittelbar an der Bodenplatte und wenigstens eine zweite Seitenwand unmittelbar an dem Bodenrand schwenkbeweglich angelenkt sein. Dabei kann es von besonderem Vorteil sein, wenn unmittelbar auf der Bodenplatte wenigstens ein erstes Scharnier zur Anlenkung der wenigstens einen ersten Seitenwand angeordnet ist und unmittelbar an dem Bodenrand wenigstens ein zweites Scharnier zur Anlenkung der wenigstens einen zweiten Seitenwand angeordnet ist. D.h. die erste Seitenwand kann bevorzugt über das erste Scharnier an der Bodenplatte angelenkt sein, wohingegen die zweite Seitenwand über das zweite Scharnier an dem Bodenrand angelenkt sein kann.

Offenbarungsgemäß können die wenigstens eine erste Seitenwand und die wenigstens eine zweite Seitenwand in der aufgerichteten Nutzstellung senkrecht zueinander ausgerichtet sein und in Eckbereichen des Klappbehälters aneinanderstoßen.

Bei einer bevorzugten Weiterbildung können zwei erste Seitenwände und zwei zweite Seitenwände, welche jeweils an gegenüberliegenden Kanten der, vorzugsweise rechteckigen, Bodenplatte angeordnet sein.

Gemäß einer besonders bevorzugten Ausgestaltung kann zumindest eine Seitenwand in Eckbereichen, in welchen zwei Seitenwände in der aufgerichteten Nutzstellung aneinanderstoßen, eine Verstärkungsmatrix / Versteifungsmatrix / Verstärkungsmuster mit in einer Höhenrichtung und einer Längsrichtung der zumindest einen Seitenwand alternierend angeordneten, positiven Verstärkungsvorsprüngen und negativen Verstärkungsrücksprüngen aufweisen. Dabei kann es zweckmäßig sein, wenn sich die Verstärkungsmatrix in der Höhenrichtung der Seitenwand über die gesamte, zumindest eine Seitenwand erstreckt. Zudem ist es von Vorteil, wenn in der Längsrichtung der zumindest einen Seitenwand wenigstens zwei positive Verstärkungsvorsprünge und/oder wenigstens zwei negative Verstärkungsrücksprünge angeordnet sind. Die Verstärkungsmatrix führt zu einer verbesserten Stabilität des Klappbehälters ohne zusätzlichen Materialeintrag. Anders ausgedrückt, können die Seitenwände durch Vorsehen der Verstärkungsmatrix stabilisiert werden, so dass diese mit einer geringeren Wandstärke ausgeführt werden können, was wiederum zu einem verringerten Gewicht des Klappbehälters führt.

### Kurzbeschreibung der Figuren

Die Offenbarung wird nachfolgend anhand eines bevorzugten Ausführungsbeispiels mit Hilfe von Figuren näher erläutert. Es zeigen:
Fig. 1 eine perspektivische Teilansicht eines Klappbehälters gemäß einem bevorzugten Ausführungsbeispiel in einer aufgeklappten Nutzstellung;
Fig. 2 eine perspektivische Teilansicht des Klappbehälters gemäß dem bevorzugten Ausführungsbeispiel in einer eingeklappten Transportstellung;
Fig. 3 eine Perspektivansicht einer Bodenplatte des Klappbehälters gemäß dem bevorzugten Ausführungsbeispiel;
Fig. 4 eine schematische Teilschnittansicht des Klappbehälters gemäß dem bevorzugten Ausführungsbeispiel in der eingeklappten Transportstellung; und
Fig. 5 eine Detailansicht des Klappbehälters gemäß dem ersten Ausführungsbeispiel in der aufgeklappten Nutzstellung.

Die Figuren sind schematischer Natur und dienen lediglich dem Verständnis der Offenbarung. Gleiche Elemente sind mit denselben Bezugszeichen versehen.

### Detaillierte Beschreibung eines bevorzugten Ausführungsbeispiels

Figur 1 zeigt eine perspektivische Teilansicht eines Klappbehälters 2 gemäß einem bevorzugten Ausführungsbeispiel. Der Klappbehälter 2 ist vorzugsweise aus Kunststoff gefertigt, insbesondere im Spritzgießverfahren. Der Klappbehälter 2 weist eine rechteckige Bodenplatte 4 auf, an deren Kanten jeweils erste Seitenwände bzw. Stirnwände 6 und zweite Seitenwände bzw. Längswände 8 schwenkbar angelenkt sind. In der Teilansicht der Fig. 1 ist zur Vereinfachung jeweils nur eine erste Seitenwand 6 und eine zweite Seitenwand 8 dargestellt und die jeweils gegenüberliegende (jeweils identisch aufgebaute) Seitenwand nicht. Die ersten Seitenwände 6 sind dabei an den kurzen Kanten der Bodenplatte 4 angeordnet, wohingegen die zweiten Seitenwände 8 an den langen Kanten der Bodenplatte 4 befestigt sind.

Wie vorstehend erwähnt, sind die ersten Seitenwände 6 und die zweiten Seitenwände 8 schwenkbar an der Bodenplatte 4 angelenkt, um so zwischen einer eingeklappten Transportstellung und einer aufgeklappten Nutzstellung verschwenkt zu werden. In der eingeklappten Transportstellung liegen die Seitenwände 6, 8 auf der Bodenplatte 4 auf. D.h. die Seitenwände 6, 8 sind parallel zur Bodenplatte 4 angeordnet. In der aufgeklappten Nutzstellung sind die Seitenwände 6, 8 senkrecht zur Bodenplatte 4 ausgerichtet und definieren mit der Bodenplatte 4 dabei einen Behälterinnenraum 10, welcher mit zu transportierenden Gütern bestückt bzw. beladen werden kann.

Um den Klappbehälter 2 in der aufgeklappten Nutzstellung zu halten, sind in Eckbereichen des Klappbehälters 2, in welchen die ersten Seitenwände 6 und die zweiten Seitenwände 8 aneinanderstoßen, Verriegelungselemente angeordnet. In dem bevorzugten Ausführungsbeispiel sind die Verriegelungselemente dabei in Form einer lösbaren Rastverbindung ausgebildet, so dass ein Rastkörper an einer der ersten Seitenwand 6 oder der zweiten Seitenwand 8 mit einem entsprechenden Gegenrastkörper an der anderen der ersten Seitenwand 6 oder der zweiten Seitenwand 8 verrastet. Um diese Rastverbindung wieder zu lösen und den Klappbehälter 2 bzw. die ersten Seitenwände 6 und die zweiten Seitenwände 8 von der aufgeklappten Nutzstellung in die eingeklappte Transportstellung zu verschwenken, ist in dem bevorzugten Ausführungsbeispiel an jeder der ersten Seitenwände 6 ein Entriegelungsbügel 12, wie in EP 2 431 287 A1 offenbart, vorgesehen.

Wie in Fig. 1 zu erkennen, ist der Entriegelungsbügel 12 dabei U-förmig ausgebildet und hat an seinen beiden Enden jeweils den Rastkörper, welcher mit dem entsprechenden Gegenrastkörper verrastet. Ferner ist der Entriegelungsbügel 12 so an der ersten Seitenwand 6 befestigt, dass ein Scheitelpunkt unmittelbar unterhalb einer Grifföffnung 14 angeordnet ist. Wenn der Entriegelungsbügel 12 in einer Höhenrichtung des Klappbehälters 2 nach oben, d.h. weg von der Bodenplatte 4, gezogen wird, löst sich die Verrastung der Seitenwände 6, 8 und die Seitenwände 6, 8 können in die Transportstellung verschwenkt werden. Dabei wird der Entriegelungsbügel 12 insbesondere über eine obere Kante der ersten Seitenwand 6 bewegt. Anders ausgedrückt wird zum Lösen der Verriegelung der Entriegelungsbügel 12 so relativ zu der ersten Seitenwand 6 in der Höhenrichtung des Klappbehälters 2 bewegt, dass er sich zumindest teilweise oberhalb der oberen Kante der ersten Seitenwand 6 befindet bzw. zumindest teilweise über die obere Kante der ersten Seitenwand 6 hinausragt.

Fig. 2 zeigt eine Perspektivansicht des Klappbehälters 2 gemäß dem bevorzugten Ausführungsbeispiel in der eingeklappten Transportstellung. Darin ist zu erkennen, dass die ersten Seitenwände 6 und die zweiten Seitenwände 8 in der eingeklappten Transportstellung vollständig innerhalb und in der Höhenrichtung des Klappbehälters 2 vollständig unterhalb eines Bodenrands 16 der Bodenplatte 4 aufgenommen sind.

Hierfür weist die Bodenplatte 4, wie in Fig. 3 gezeigt, den geschlossenen, vollständig umlaufenden und konstant hohen Bodenrand 16 auf. D.h. die Bodenplatte 4 hat den Bodenrand 16, welcher sich in Form einer Leiste ohne Öffnungen entlang der vier Kanten der Bodenplatte 4 erstreckt. Ferner weist der Bodenrand 16 eine konstante Erstreckung in der Höhenrichtung des Klappbehälters 2 auf, so dass eine obere Endkante 18 des Bodenrands 16 an jeder Stelle der Bodenplatte 4 im Wesentlichen denselben Abstand zu einer unteren Endkante 20 des Bodenrands 16 hat.

Wie vorstehend erwähnt, sind die ersten Seitenwände 6 und die zweiten Seitenwände 8 schwenkbeweglich an der Bodenplatte 4 bzw. dem Bodenrand 16 angeordnet. Hierfür ist unmittelbar an der Bodenplatte 4 wenigstens ein erstes Scharnier 22 zur Anlenkung der ersten Seitenwand 6 angeordnet bzw. ausgebildet. Gemäß dem bevorzugten Ausführungsbeispiel sind unmittelbar an der Bodenplatte 4 für jede der beiden ersten Seitenwände 6 vier erste Scharniere 22 ausgebildet. Die ersten Scharniere 22 definieren dabei eine erste Schwenkachse 23, um welche die erste Seitenwand 6 relativ zu der Bodenplatte 4 verschwenkt werden kann.

Ferner ist zur schwenkbeweglichen Anlenkung der wenigstens einen zweiten Seitenwand 8 wenigstens ein zweites Scharnier 24 vorgesehen. Wie in Fig. 3 zu erkennen, ist das wenigstens eine zweite Scharnier 24 dabei unmittelbar an dem Bodenrand 16 angeordnet bzw. ausgebildet. Für jede der beiden zweiten Seitenwände 8 sind bei dem Klappbehälter 2 gemäß dem bevorzugten Ausführungsbeispiel vier zweite Scharniere 24 vorgesehen. Die zweiten Scharniere 24 definieren dabei eine zweite Schwenkachse 25, um welche die zweite Seitenwand 8 relativ zu der Bodenplatte 4 verschwenkt werden kann.

Wie in Fig. 3 zu erkennen, sind die erste Schwenkachse 23 und die zweite Schwenkachse 25 in der Höhenrichtung des Klappbehälters 2 voneinander beabstandet. Insbesondere ist dabei die erste Schwenkachse 23 unterhalb der zweiten Schwenkachse 25 angeordnet. D.h. die erste Schwenkachse 23 ist näher zu der Bodenplatte 4 angeordnet als die zweite Schwenkachse 25.

Die Anlenkung der ersten Seitenwände 6 mittels der ersten Scharniere 22 unmittelbar an der Bodenplatte 4 und die Anlenkung der zweiten Seitenwände 8 mittels der zweiten Scharniere 24 unmittelbar an dem Bodenrand 16 erlaubt es, dass die ersten Seitenwände 6 und die zweiten Seitenwände 8 in der eingeklappten Transportstellung, wie in Fig. 4 schematisch gezeigt vollständig innerhalb und in der Höhenrichtung des Klappbehälters 2 vollständig unterhalb des Bodenrands 16 angeordnet sind. Damit kann die Höhe des Klappbehälters 2 in der eingeklappten Transportstellung durch die Höhe des Bodenrands 16 bestimmt werden. Anders ausgedrückt ermöglicht die offenbarungsgemäße Anlenkung der Seitenwände 6, 8 über die Scharniere 22, 24 eine Verringerung der Höhe des Klappbehälters 2 in der eingeklappten Transportstellung.

Aufgrund seiner geschlossenen und umlaufenden Geometrie stellt der Bodenrand 16 dabei zudem eine ausreichende Verwindungssteifigkeit des Klappbehälters 2 in der eingeklappten Transportstellung sicher.

Fig. 5 zeigt eine Detailansicht eines Eckbereichs des Klappbehälters 2 gemäß dem bevorzugten Ausführungsbeispiel. Dabei ist zu erkennen, dass die erste Seitenwand 6 und die zweite Seitenwand 8 in Bereichen, in welchen sie in der aufgerichteten Nutzstellung aneinanderstoßen, jeweils eine Versteifungsmatrix 26 aufweisen. Die Versteifungsmatrix 26 ist dabei aus Verstärkungsvorsprüngen 28 und Verstärkungsrücksprüngen 30 gebildet. Die Verstärkungsvorsprünge 28 ragen dabei als positives Profil von der jeweiligen Seitenwand 6, 8 nach außen vor, wohingegen die Verstärkungsrücksprünge 30 als negatives Profil von der jeweiligen Seitenwand 6, 8 nach innen, d.h. in den Behälterinnenraum 10, zurücktreten.

Wie in Fig. 5 zu erkennen ist, sind die Verstärkungsvorsprünge 28 und die Verstärkungsrücksprünge 30 dabei sowohl in der Höhenrichtung des Klappbehälters 2 als auch in den entsprechenden Längsrichtungen bzw. Breitenrichtungen der Seitenwände 6, 8 alternierend angeordnet. D.h. sowohl in der Höhenrichtung als auch in der Längsrichtung folgt auf jeden Verstärkungsvorsprung 28 ein Verstärkungsrücksprung 30 usw. Die Verstärkungsmatrix 26 ist demnach in Form eines Schachbrettmusters ausgebildet.

Gemäß dem bevorzugten Ausführungsbeispiel erstreckt sich die Verstärkungsmatrix 26 in der Höhenrichtung des Klappbehälters 2 über die gesamten Seitenwände 6, 8. In der Längsrichtung sind an jeder Seitenwand 6, 8 zwei Verstärkungsrücksprünge 30 und ein Verstärkungsvorsprung 28 ausgebildet.

Anders ausgedrückt ist die Verstärkungsmatrix 26 aus den Verstärkungsvorsprüngen 28 und den Verstärkungsrücksprüngen 30 gebildet, welche abwechselnd in Zeilen und Spalten angeordnet sind. In der Längsrichtung sind dabei an den Seitenwänden 6, 8 jeweils drei Spalten der Verstärkungsmatrix 26 ausgeformt, wohingegen sich die Verstärkungsmatrix 26 über die gesamte Höhe des Klappbehälters 2 erstreckt.

### Bezugszeichenliste

- 2: Klappbehälter
- 4: Bodenplatte
- 6: erste Seitenwand
- 8: zweite Seitenwand
- 10: Behälterinnenraum
- 12: Entriegelungsbügel
- 14: Grifföffnung
- 16: Bodenrand
- 18: obere Endkante
- 20: untere Endkante
- 22: erstes Scharnier
- 23: erste Schwenkachse
- 24: zweites Scharnier
- 25: zweite Schwenkachse
- 26: Verstärkungsmatrix
- 28: Verstärkungsvorsprung
- 30: Verstärkungsrücksprung

## Patentansprüche

1. Klappbehälter (2) mit
einer Bodenplatte (4);
an der Bodenplatte (4) schwenkbeweglich angelenkten Seitenwänden (6, 8); und
einem Entriegelungsbügel (12), welcher an wenigstens einer Seitenwand (6) angeordnet ist, um bei einer Bewegung in einer Höhenrichtung des Klappbehälters (2) über eine obere Kante der Seitenwand (6) hinaus eine Verriegelung zweier Seitenwände (6, 8) in einer aufgerichteten Nutzstellung zu lösen, um so die Seitenwände (6, 8) in eine eingeklappte Transportstellung verschwenken zu können,
**dadurch gekennzeichnet, dass**
die Bodenplatte (4) einen geschlossenen, vollständig umlaufenden und konstant hohen Bodenrand (16) aufweist und sich die Seitenwände (6, 8) in der eingeklappten Transportstellung vollständig innerhalb des Bodenrands (14) und vollständig unterhalb einer Oberkante des Bodenrands (16) befinden.

2. Klappbehälter (2) nach Anspruch 1, **dadurch gekennzeichnet, dass** eine erste Schwenkachse (23), um welche wenigstens eine erste Seitenwand (6) relativ zu der Bodenplatte (4) verschwenkbar ist, und eine zweite Schwenkachse (25), um welche wenigstens eine zweite Seitenwand (8) relativ zu der Bodenplatte (4) verschwenkbar ist, in der Höhenrichtung des Klappbehälters (2) voneinander beabstandet sind.

3. Klappbehälter (2) nach Anspruch 2, **dadurch gekennzeichnet, dass** die erste Schwenkachse (23) in der Höhenrichtung des Klappbehälters (2) unterhalb der zweiten Schwenkachse (25) angeordnet ist.

4. Klappbehälter (2) nach einem der vorhergehenden Ansprüche 1 bis 3, **dadurch gekennzeichnet, dass** die wenigstens eine erste Seitenwand (6) unmittelbar an der Bodenplatte (4) und die wenigstens eine zweite Seitenwand (8) unmittelbar an dem Bodenrand (16) schwenkbeweglich angelenkt ist.

5. Klappbehälter (2) nach Anspruch 4, **dadurch gekennzeichnet, dass** unmittelbar auf der Bodenplatte (4) wenigstens ein erstes Scharnier (22) zur Anlenkung der wenigstens einen ersten Seitenwand (6) angeordnet ist und unmittelbar an dem Bodenrand (16) wenigstens ein zweites Scharnier (24) zur Anlenkung der wenigstens einen zweiten Seitenwand (8) angeordnet ist.

6. Klappbehälter (2) nach Anspruch 4 oder 5, **dadurch gekennzeichnet, dass** die wenigstens eine erste Seitenwand (6) und die wenigstens eine zweite Seitenwand (8) in der aufgerichteten Nutzstellung senkrecht zueinander ausgerichtet sind und in Eckbereichen des Klappbehälters (2) aneinanderstoßen.

7. Klappbehälter (2) nach einem der Ansprüche 1 bis 6, ferner **gekennzeichnet durch** zwei erste Seitenwände (6) und zwei zweite Seitenwände (8), welche jeweils an gegenüberliegenden Kanten der, vorzugsweise rechteckigen, Bodenplatte (4) angeordnet sind.

8. Klappbehälter (2) nach einem der vorstehenden Ansprüche 1 bis 7, **dadurch gekennzeichnet, dass** zumindest eine Seitenwand (6, 8) in den Eckbereichen, in welchen zwei Seitenwände (6, 8) in der aufgerichteten Nutzstellung aneinanderstoßen, eine Verstärkungsmatrix (26) mit in einer Höhenrichtung und einer Längsrichtung der zumindest einen Seitenwand (6, 8) alternierend angeordneten, positiven Verstärkungsvorsprüngen (28) und negativen Verstärkungsrücksprüngen (30) aufweist, welche sich in der eingeklappten Transportstellung vollständig unterhalb der Oberkante des Bodenrands (14) befinden.

9. Klappbehälter (2) nach Anspruch 8, **dadurch gekennzeichnet, dass** sich die Verstärkungsmatrix (26) in der Höhenrichtung der zumindest einen Seitenwand (6, 8) über die gesamte, zumindest eine Seitenwand (6, 8) erstreckt.

10. Klappbehälter (2) nach Anspruch 8 oder 9, **dadurch gekennzeichnet, dass** in der Längsrichtung der zumindest einen Seitenwand (6, 8) wenigstens zwei positive Verstärkungsvorsprünge (28) und/oder wenigstens zwei negative Verstärkungsrücksprünge (30) angeordnet sind.
